# EUROPÄISCHE PATENTSCHRIFT

(11) **EP 0 652 165 B1**
(45) Veröffentlichungstag und Bekanntmachung des Hinweises auf die Patenterteilung: **16.09.1998**
(21) Anmeldenummer: 94117338.7
(22) Anmeldetag: 03.11.1994
(51) Int. Cl.: B65D 85/10

(54) **Zigarettenpackung**
Cigarette package
Emballage pour cigarettes

(30) Priorität: 04.11.1993 DE 4337701
(43) Veröffentlichungstag der Anmeldung: 10.05.1995
(73) Patentinhaber: Tremmel, Wolfgang, D-94372 Rattiszell (DE)
(72) Erfinder: Tremmel, Wolfgang, D-94372 Rattiszell (DE)
(74) Vertreter: Pausch, Thomas, Dipl.-Phys.

(56) Entgegenhaltungen:
- FR-A- 1 280 052
- GB-A- 507 998
- US-A- 2 964 231
- US-A- 4 569 475
- US-A- 5 074 412

## Beschreibung

Die Erfindung bezieht sich auf eine im Austausch gegen Packungen für Zigaretten im King Size-Format in Automaten verwendbare Zigarettenpackung mit einer im wesentlichen quaderförmigen Erscheinungsform.

Eine derartige, handelsübliche Zigarettenpackung im King Size-Format ist beispielsweise aus der GB-A-507 998 bekannt geworden.

Weitere Zigarettenpackungen, bei denen die Zigaretten eine Länge aufweisen, die im wesentlichen der Breite der Zigarettenpackung entspricht, also eine Länge von etwa 5,7 cm, und in der Zigarettenpackung eine Anzahl von etwa 36 bis 44 Zigaretten untergebracht sind, sind aus der US-A-5 074 412 bekannt. Diese Zigarettenpackung für Minizigaretten besitzt zwei Öffnungsmittel auf den beiden Seiten der Packung. Die Minizigaretten sind hierbei derart untergebracht, daß die Längsachse jeder Zigarette parallel zur Längshauptachse der Zigarettenpackung verläuft. Die Zigaretten sind hierbei in zwei Teilbehältnissen untergebracht, wobei zur Trennung der beiden Teilbehältnisse ein Unterteilungsblatt vorgesehen ist.

Der vorliegenden Erfindung liegt die Aufgabe zugrunde, eine automatengeeignete Zigarettenpackung für Minizigaretten zur Verfügung zu stellen, die einfacher herstellbar und konstruktiv einfacher ausgebildet ist.

Diese Aufgabe wird durch eine automatengeeignete, mit Zigaretten gefüllte Zigarettenpackung gemäß Anspruch 1 gelöst.

Eine Schwierigkeit, die bei der Lösung dieser Aufgabe zu überwinden ist, besteht darin, eine für gängige Zigarettenautomaten geeignete Zigarettenpackung mit den entsprechend normierten Größenabmessungen zu finden, ohne einen Verlust der Packungsdichte von Zigaretten hinzunehmen. Die Erfindung liegt nun darin, zum einen Zigaretten mit einer solchen Länge vorzusehen, die im wesentlichen der Breite der Zigarettenpackung entspricht, und zum anderen die Zigaretten senkrecht zur "normalen" Richtung in der Zigarettenpackung unterzubringen, also so, daß die Längsachse jeder Zigarette senkrecht zur Längshauptachse der Zigarettenpackung verläuft. Auf diese Weise gelingt es, Zigaretten mit einer für die Zwecke der Erfindung idealen Länge und bei größtmöglicher Packungsdichte in einer automatengeeigneten Zigarettenpackung unterzubringen. In vorteilhafter Weise ist hierbei lediglich ein an einer Längsseite der Zigarettenpackung verlaufendes Öffnungsmittel vorgesehen, welches eine Herausnahme jeder Zigarette aus der Zigarettenpackung in einer Richtung senkrecht zur Längshauptachse der Zigarettenpackung ermöglicht. Bei der für Zigarettenautomaten vorzugsweise verwendeten Zigarettenpackung in der Form einer Hartbox kann das Öffnungsmittel gemäß Anspruch 2 einen um eine parallel zur Längshauptachse verlaufende Achse schwenkbaren Verschluß darstellen. Wie bei der (an sich bekannten) Hartbox kann dieser Verschluß so aufgeklappt werden, daß ein Zugriff zu sämtlichen in der Zigarettenpackung vorhandenen Zigaretten ermöglicht ist.

Bei der erfindungsgemäßen Packung beträgt die Länge jeder Zigarette etwa 5,7 cm, so daß in der Zigarettenpackung eine Anzahl von etwa 36 bis 44 Zigaretten untergebracht sind. Demnach wird die Aufnahme von Schadstoffen aus der Zigarette bei einem Raucher, welcher pro Tag etwa 20 Zigaretten verbraucht, was der Anzahl von Zigaretten einer "normalen" Zigarettenpackung pro Tag entspricht, etwa um die Hälfte vermindert. Generell wird daher bei denjenigen Rauchern, die gewohnheitsmäßig immer dieselbe Anzahl von Zigaretten pro Zeiteinheit zu sich nehmen, die gesundheitsschädliche Wirkung durch den Genuß von Zigaretten etwa um die Hälfte reduziert, was einen erheblichen Wert darstellt.

Wie bereits erwähnt, besitzt die erfindungsgemäße Zigarettenpackung eine äußere Erscheinungsform, welche sie für den Einsatz in den herkömmlichen Zigarettenautomaten geeignet erscheinen läßt. Dieses Format ist allgemein üblich unter der Bezeichnung King Size-Format, also dem Format der allseits bekannten Marken "MARLBORO", "Camel" und dergleichen. Demgemäß betragen die äußeren Abmessungen der Zigarettenpackung in an sich bekannter Weise etwa 9 cm oder 10 cm in der Länge, etwa 5,7 cm in der Breite und etwa 2,3 cm in der Tiefe, wobei diese Zahlenwerte auf die Verhältnisse in der Bundesrepublik Deutschland bezogen sind und im übrigen länderspezifisch variieren können.

Weitere Einzelheiten, Aspekte und Vorteile der vorliegenden Erfindung ergeben sich aus der nachfolgenden Beschreibung unter Bezugnahme auf die Zeichnung.

Es zeigt:
Fig. 1 eine schematische Darstellung einer erfindungsgemäßen Zigarettenpackung in geschlossenem Zustand; und
Fig. 2 eine schematische Darstellung der Zigarettenpackung in geöffnetem Zustand.

Die Fig. 1 und 2 zeigen eine bevorzugte Ausführungsform einer erfindungsgemäßen Zigarettenpackung 1, die mit Zigaretten 2 gefüllt ist und äußere Abmessungen besitzt, die sie für den Einsatz in den derzeit gängigen Automaten geeignet macht. Demgemäß weist die Zigarettenpackung 1 eine Länge 1 von etwa 9 cm oder 10 cm, eine Breite b von etwa 5,7 cm und eine Tiefe t von etwa 2,3 cm auf. Somit besitzt die Zigarettenpackung die an sich bekannte im wesentlichen quaderförmige Erscheinungsform im King Size-Format, wobei die Längshauptachse der Zigarettenpackung 1 mit der Bezugsziffer 3 bezeichnet ist. Jede Zigarette 2 besitzt eine Länge, die im wesentlichen der Breite b der Zigarettenpackung 1 entspricht. Wie am besten aus der Fig. 2 ersichtlich ist, sind die Zigaretten 2 in der Zigarettenpackung 1 derart untergebracht, daß die Längsachse 4 jeder Zigarette 2 senkrecht zur Längshauptachse 3 der Zigarettenpackung 1 verläuft.

An einer Längsseite 5 der Zigarettenpackung 1 verläuft ein Öffnungsmittel 6, welches eine Herausnahme jeder Zigarette 2 aus der Zigarettenpackung 1 in einer Richtung senkrecht zur Längshauptachse 3 ermöglicht. Beispielsweise stellt die Zigarettenpackung eine sogenannte Hartbox dar, wobei das Öffnungsmittel 6 als ein um eine parallel zur Längshauptachse 3 verlaufende Achse 7 schwenkbaren Verschluß ausgebildet ist. Im dargestellten Fall handelt es sich bei den Zigaretten 2 um Filterzigaretten mit einem Volumenanteil an Tabak von etwa 70 %, und einem Volumenanteil von Filtermaterial von etwa 30 %.

## Patentansprüche

1. Zigarettenpackung (1) zur Verwendung in Automaten mit einer im wesentlichen quaderförmigen Erscheinungsform, mit einer äußeren Abmessung mit einer Länge l von etwa 9 cm oder 10 cm, einer Breitem b von etwa 5,7 cm und einer Tiefe t von etwa 2,3 cm, mit Zigaretten mit einer Länge, die wesentlich kleiner ist als die Länge l der Zigarettenpackung, wobei die Zigarettenpackung eine durch ein Öffnungsmittel (6) verschließbare Öffnung aufweist, durch die die Zigaretten in senkrechter Richtung herausnehmbar sind, dadurch gekennzeichnet, daß die Öffnung und das Öffnungsmittel über die Längsseite der Zigarettenpackung verlaufen und die Zigaretten eine Länge aufweisen, die im wesentlichen der Breite b der Zigarettenpackung entspricht.

2. Zigarettenpackung nach Anspruch 1, dadurch gekennzeichnet, daß die Zigarettenpackung eine Hartbox darstellt und das Öffnungsmittel einen um eine parallel zur Längshauptachse der Zigarettenpackung verlaufende Achse schwenkbaren Verschluß darstellt.

3. Zigarettenpackung nach Anspruch 1 oder 2, dadurch gekennzeichnet, daß in der Zigarettenpackung eine Anzahl von etwa 36 bis 44 Zigaretten untergebracht ist.

## Claims

1. Cigarette box (1) for use in cigarette machines with an essentially rectangular block shaped embodiment with an autward measurement of a length l of about 9 cm or 10 cm, a width b of about 5,7 cm and a depth t of about 2,3 cm, with cigarettes having a length which is essentially smaller than the length l of the cigarette box, whereby the cigarette box has an opening closeable by an opening means (6), through which the cigarettes are removable in the vertical direction, wherein the opening and the opening means extend along the longitudinal direction and the cigarettes have a length corresponding essentially to the width b of the cigarette box.

2. Cigarette box as claimed in claim 1, wherein the cigarette box is a hard box and the opening means is a lock swivel-mounted parallel along to the longitudinal main axis of the cigarette box.

3. Cigarette box as claimed in claim 1 or claim 2, wherein a number of about 36 to 44 cigarettes is housed in the cigarette box.

## Revendications

1. Boîte à cigarettes pour utilisation dans des distributeurs de cigarettes avec une essentiellement parallélépipéde rectangle forme de apparition avec une extérieur métrage de approximativement 9 cm on 10 cm de longueur l, de approcimativement 5,7 cm de largeur b et de approximativement 2,3 cm de protondeur, avec des cigarettes de un longueur qui est essentielle plus petit que le longueur l de a boîte de cigarettes, à quoi la boîte de cigarettes a une ouverture fermable par une moyen de ouverture (6) à travers les cigarettes sont retirable, caracterisé en ce que la ouverture et la moyen de ouverture s'étend au longueur de la boîte à cigarettes et les cigarette ont un longueur lequels essentiellement correspond à la largeur b de la boîte de cigarettes.

2. Boîte à cigarettes selon de la revendication 1 caracterisé en ce que la boîte de cigarettes représente une boîte dure et la moyen de ouverture représente une formeture à géométrie variable autour de un axe parallèle s'étend au axe principal de la longueur de la boîte de cigarettes.

3. Boîte à cigarettes selon de la revendication 1 on 2 caracterisé en ce que en la boîte de cigarettes sont placé un nombre approcimativement entre 36 et 44 cigarettes.
